# FASCICULE DE BREVET EUROPEEN

(11) **EP 0 278 808 B1**
(45) Date de publication et mention de la délivrance du brevet: **20.04.1994**
(21) Numéro de dépôt: 88400095.1
(22) Date de dépôt: 18.01.1988
(51) Int. Cl.: B65F 3/20

(54) **Benne à ordures à deux dispositifs de compactage**
Mit zwei Verdichtungseinrichtungen versehener Müllbehälter
Refuse storage container with two compacting devices

(30) Priorité: 19.01.1987 FR 8700521
(43) Date de publication de la demande: 17.08.1988
(73) Titulaire: SOCIETE NORMANDE DE NETTOIEMENT, F-61000 Alençon (FR)
(72) Inventeur: Roussel, Henri Pierre, F-72610 Saint Paterne (FR)
(74) Mandataire: Lemoine, Robert

(56) Documents cités:
- DE-A- 2 723 790
- FR-A- 2 298 493
- FR-A- 2 512 792

## Description

La présente invention concerne une benne pour le ramassage des ordures et produits similaires, du type comprenant une chambre de compression, un cendrier de réception des ordures communiquant avec la chambre de compression par l'intermédiaire d'un orifice de chargement, un dispositif de compactage monté pivotant dans le cendrier entre une position rétractée extrême dans laquelle il est éloigné de l'orifice de chargement et une position avancée extrême dans laquelle il s'y étend, et un second dispositif de compactage limitant en hauteur l'orifice de chargement ce second dispositif étant déplacable entre une position rétractée extrême et une position avancée extrême sous la commande du premier dispositif de compactage.

Une benne à ordures de ce type est décrite par exemple dans FR-A-2 512 792. Le second dispositif de compactage de cette benne a pour fonction de tasser les ordures dans le cendrier et non pour comprimer les ordures à l'interieur de la chambre. FR-A-2 298 493 décrit un dispositif de compactage comportant une porte superieure faisant fonction de presse et une porte inférieure dont l'arrière sur de portillon de retenue. Quelle que soit sa position, la porte inférieure n'exerce pas de compression sur les produits transférés dans la chambre de compression.

Pour des questions économiques évidentes, il est indispensable de charger les bennes à ordures au maximum de leur capacité et par conséquent de fortement comprimer le contenu de leur chambre de compression.

Les dispositifs de compactage des bennes décrites dans l'etat antérieur de la technique ne sont pas assez puissants pour satisfaire pleinement cette exigence, les ordures se trouvant dans la chambre de compression aux endroits les plus éloignés de l'orifice de chargement n'étant que partiellement comprimées.

La présente invention se propose de remédier à cet inconvénient et, pour ce faire, elle a pour objet une benne du type susmentionné qui se caractérisé en ce que les premier et second dispositifs de compactage sont déplacables en sens inverse de sorte telle sorte que l'un d'eux vient en position avancée lorsque l'autre vient en position rétractée et vice-versa, et en ce que le second dispositif de compactage réduit les dimensions de l'orifice de chargement et effectue une compression supplémentaire sur les produits transférés dans la chambre de compression lorsque le premier dispositif se déplace vers sa position rétractée, et augmente ces dimensions lorsque le premier dispositif se déplace vers sa position avancée.

Comme les dimensions de l'orifice de chargement augmentent lorsque le premier dispositif de compression se déplace vers sa position avancée, les ordures et autres produits peuvent être transférés plus facilement dans la chambre de compression.

Comme par ailleurs les dimensions de l'orifice de chargement diminuent lorsque le premier dispositif de compression revient vers sa position rétractée et que le second dispositif de compression exerce pendant ce temps une compression supplémentaire sur les produits transférés dans la chambre de compression, la capacité de chargement de la benne se trouve augmentée.

Selon un mode de réalisation particulier de l'invention, le second dispositif de compactage est prévu à l'extrémité inférieure d'une paroi transversale articulée sur les parois longitudidnales de la benne autour d'un axe parallèle à l'axe de pivotement du premier dispositif de compactage.

L'installation du second dispositif de compactage ne complique pratiquement pas la structure de la benne puisque la paroi transversale qui le porte peut remplacer la paroi transversale arrière de la chambre de compression.

Avantageusement, le second dispositif de compactage est déplaçable entre ces positions avancée et rétractée sous la commande du premier dispositif de compactage.

Cette disposition simplifie bien entendu la structure de la benne en évitant la présence de moyens d'entraînement particuliers pour déplacer le second dispositif de compactage entre ses positions avancée et rétractée.

En ce qui concerne le premier dispositif de compactage, il comprend deux bras latéraux montés pivotants sur les parois longitudinales de la benne et est relié au second dispositif de compactage par l'intermédiaire de deux bielles interposées entre ce dernier et ses bras latéraux Il est en outre déplaçable entre ses positions avancée et rétractée sous la commande de deux vérins articulés respectivement sur ses bras latéraux et sur les parois longitudinales de la benne.

Un mode d'exécution de la présente invention sera décrit ci-après a titre d'exemple nullement limitatif en référence aux dessins annexés dans lesquels :
. la figure 1 est une vue de côté schématique et en coupe de l'arrière d'une benne à ordures conforme à l'invention, les premier et second dispositifs de compactage étant représentés respectivement dans leurs positions rétractée et avancée ; et
. la figure 2 est une vue analogue à la figure 1, mais représentant les premier et second dispositifs de compactage respectivement dans leurs positions avancée et rétractée.

La benne à ordures dont on ne voit que la partie arrière sur les dessins est plus particulièrement destinée à être installée sur le châssis d'un camion non représenté.

Elle comprend d'une manière connue en soi une chambre de compression 1, un cendrier 2 apte à recevoir les ordures collectées, ce cendrier communiquant avec la chambre 1 par l'intermédiaire d'un orifice de chargement 3, et un dispositif de compactage 4 monté pivotant dans le cendrier 2 entre une position rétractée visible sur la figure 1 dans laquelle il est éloigné de l'orifice 3 et une position avancée visible sur la figure 2 dans laquelle il s'avance dans l'orifice 3.

Le dispositif de compactage 4 comprend deux bras latéraux 5 montés pivotants autour de tourillons coaxiaux 6 prenant appui sur les parois longitudinales 7 de la benne et est déplaçable entre ses positions rétractée et avancée sous la commande de deux vérins a double effet 8 articulés en 9 sur les bras latéraux 5 et en 10 sur les parois longitudinales 7 de la benne.

On notera ici que dans la position rétractée du dispositif de compactage 4, les bras 5 s'étendent sensiblement horizontalement tandis que les articulations des vérins 8 sur les bras 5 sont en avant des tourillons 6 et plus hauts que ces derniers. On notera également que, quelle que soit la position du dispositif de compactage, les axes longitudinaux 11 des vérins 8 passent toujours au-dessus des tourillons 6.

Dans l'exemple représenté, les vérins 8 sont articulés sur les bras 5 par l'intermédiaire de leur tige de piston et sur les parois longitudinales 7 de la benne par l'intermédiaire de leur cylindre. Il va de soi cependant que leur position de montage pourrait être inversée.

Le cendrier 2 comporte un fond 12 ayant la forme d'un quart de cylindre et deux flasques longitudinaux 13 présentant une découpe 14 en quart de cercle pour ne pas heurter les tourillons 6. Il est articulé sur la benne par l'intermédiaire d'une charnière 15 longeant le côté transversal inférieur de son fond et peut pivoter d'environ 90° entre une position haute visible sur les figures 1 et 2 dans laquelle son fond 12 est coaxial avec les tourillons 6 et une position basse non représentée dans laquelle son fond 12 est tourné vers l'arrière de la benne.

Grâce à cette disposition, la benne conforme a l'invention peut être chargée par l'arrière puisqu'il suffit de positionner le cendrier 2 dans sa position basse pour y introduire les ordures, puis de le remonter dans sa position haute pour permettre au dispositif de compactage 4 de transférer ces ordures dans la chambre de compression 1.

Conformément à l'invention, la benne à ordures comprend un second dispositif de compactage 16 limitant l'orifice de chargement 3 en hauteur, ce dispositif étant apte à pivoter entre une position avancée visible sur la figure 1 et une position rétractée visible sur la figure 2 pendant que le dispositif de compactage 4 se déplace entre ses positions rétractée et avancée.

Le dispositif de compactage 16 est prévu a l'extrémité inférieure d'une paroi transversale 17 articulée sur les parois longitudinales 7 de la benne autour des axes d'articulation 10 des vérins 8 et est relié aux bras 5 par l'intermédiaire de deux bielles latérales 18.

On remarquera sur les dessins que la paroi 17 sépare la chambre 1 d'une trémie 19 surplombant le cendrier 2 et que les articulations des bielles 18 sur les bras 5 sont prévues en des points 20 qui, lorsque le dispositif de compactage 4 est dans sa position rétractée, sont en avant des tourillons 6 et plus bas que les articulations 9 des vérins 8 sur les bras 5.

D'une manière connue en soi, un volet 21 est articulé le long du bord antérieur supérieur du dispositif de compactage 4 par l'intermédiaire d'une charnière 22, ce volet portant des galets 23 s'appuyant sur des glissières inclinées 24 fixées à l'arrière de la benne.

Par ailleurs, une paroi inclinée 25 articulée le long du côté transversal supérieur arrière de la trémie 19 par l'intermédiaire d'une charniére 26 recouvre entièrement le volet 21 lorsque le dispositif de compactage 4 est dans sa position rétractée et demeure au-dessus du côté transversal postérieur du volet 20 lorsque le dispositif de compactage 4 est dans sa position avancée.

Ainsi, grâce au volet 21 et à la paroi inclinée 25, la benne à ordures peut également être chargée par le haut sans que les ordures puissent venir en arrière du dispositif de compactage 4.

Le fonctionnement de la benne conforme à l'invention est particulièrement simple. En effet, lorsque le dispositif de compactage 4 se déplace de sa position rétractée visible sur la figure 1 à sa position avancée visible sur la figure 2 pour transférer dans la chambre de compression 1 les ordures contenues dans le cendrier 2, le dispositif de compactage 16 se déplace en sens inverse, de sa position avancée visible sur la figure 1 à sa position rétractée visible sur la figure 2, permettant ainsi une augmentation des dimensions de l'orifice 3. L'introduction des ordures dans la chambre de compression est par suite plus facile.

Inversement, lorsque le dispositif de compactage 4 retourne vers sa position rétractée, le dispositif de compactage 16 retourne quant à lui vers sa position avancée en réduisant les dimensions de l'orifice de chargement 3 et en exerçant une compression supplémentaire sur les ordures se trouvant dans la chambre de compression.

Ainsi, grâce au second dispositif de compactage 16, les ordures contenues dans la chambre 1 peuvent être davantage comprimées, ce qui permet une augmentation appréciable des possibilités de chargement de la benne.

## Revendications

1. Benne pour le ramassage des ordures et produits similaires, du type comprenant une chambre de compression (1), un cendrier de réception des ordures (2) communiquant avec la chambre de compression (1) par l'intermédiaire d'un orifice de chargement (3), un premier dispositif de compactage (4) monté pivotant dans le cendrier (2) entre une position rétractée extrême dans laquelle il est éloigné de l'orifice de chargement (3) et une position avancée extrême dans laquelle il s'y étend, et un second dispositif de compactage (16) limitant en hauteur l'orifice de chargement (3), ce second dispositif étant déplaçable entre une position rétractée extrême et une position avancée extrême sous la commande du premier dispositif de compactage (4), caractérisée en ce que les premier et second dispositifs de compactage (4, 16) sont déplaçables en sens inverse de telle sorte que l'un d'eux vient en position avancée lorsque l'autre vient en position rétractée et vice-versa, et en ce que le second dispositif de compactage (16) réduit les dimensions de l'orifice de chargement (3) et effectue une compression supplémentaire sur les produits transférés dans la chambre de compression (1) lorsque le premier dispositif (4) se déplace vers sa position rétractée, et augmente ces dimensions lorsque le premier dispositif (4) se déplace vers sa position avancée.

2. Benne selon la revendication 1, caractérisée en ce que le second dispositif de compactage (16) est prévu à l'extrémité inférieure d'une paroi transversale (17) articulée sur les parois longitudinales (7) de la benne autour d'un axe (10) parallèle à l'axe de pivotement (6) du premier dispositif de compactage (4).

3. Benne selon la revendication 1 ou 2, caractérisée en ce que le premier dispositif de compactage (4) comprend deux bras latéraux (5) montés pivotants sur les parois longitudinales (7) de la benne et est relié au second dispositif de compactage (16) par l'intermédiaire de deux bielles (18) interposées entre ce dernier et ses bras latéraux (5).

4. Benne selon la revendication 3, caractérisée en ce que le premier dispositif de compactage (4) est déplaçable entre ses positions avancée et rétractée sous la commande de deux vérins (8) articulés respectivement sur ses bras latéraux (5) et sur les parois longitudinales (7) de la benne.

5. Benne selon la revendication 4, caractérisée en ce que l'axe d'articulation (10) des vérins (8) sur les parois longitudinales (7) coïncide avec l'axe de pivotement de la paroi transversale (17) portant le second dispositif de compactage (16).

6. Benne selon la revendication 4 ou 5, caractérisée en ce que les axes longitudinaux (11) des vérins (8) passant au-dessus de l'axe de pivotement (6) des bras latéraux (5) sur les parois longitudinales (7) de la benne.

## Claims

1. A container for collecting refuse and like products, of the type comprising a compression chamber (1), a refuse receiving trough (2) in communication with the compression chamber (1) through a loading port (3), a first compacting device (4) pivotally mounted in the trough (2) between an extreme retracted position, in which it is remote from the loading port (3) and an extreme forward position, in which it extends therein, and a second compacting device (16), which limits the height of the loading port (3), said second device being movable between an extreme retracted position and an extreme forward position under the control of the first compacting device (4), characterized in that the first and second compacting devices (4, 16) are movable in opposite directions so that one moves to the forward position when the other moves to the retracted position and vice versa, and in that the second compacting device (16) decreases the dimensions of the loading port (3) and exerts an additional compression on the products transferred into the compression chamber (1) when the first device (4) moves to its retracted position, and increases said dimensions when the first device (4) moves to its forward position.

2. The container according to claim 1, characterized in that the second compacting device (16) is provided at the lower end of a transverse wall (17) pivoted to the longitudinal walls (7) of the container about an axis (10) parallel to the pivot axis (6) of the first compacting device (4).

3. The container according to claim 1 or 2, characterized in that the first compacting device (4) comprises two side arms (5) pivotally mounted on the longitudinal walls (7) of the container and is connected to the second compacting device (16) through two connecting rods (18) interposed between the latter and its side arms (5).

4. The container according to claim 3, characterized in that the first compacting device (4) is movable between its forward and retracted positions under the control of two jacks (8) hinged to its side arms (5) and to the longitudinal walls (7) of the container, respectively.

5. The container according to claim 4, characterized in that the hinge axis (10) of the jacks (8) on the longitudinal walls (7) registers with the pivot axis of the transverse wall (17) carrying the second compacting device (16).

6. The container according to claim 4 or 5, characterized in that the longitudinal axes (11) of the jacks (8) extend above the pivot axis (6) of the side arms (5) on the longitudinal walls (7) of the container.

## Patentansprüche

1. Behälter zum Sammeln von Müll und dgl., von der Art mit einer Verdichtungskammer (1), einem über eine Einfüllöffnung (3) mit der Verdichtungkammer (1) in Verbindung stehenden Müllsammelgefäß (2), einer ersten Verdichtungseinrichtung (4), die zwischen einer eingefahrenen Endstellung, in der sie von der Einfüllöffnung (3) entfernt ist, und einer ausgefahrenen Endstellung, in der sie sich dort erstreckt, im Sammelgefäß (2) drehbar gelagert ist, und einer zweiten Verdichtungseinrichtung (16), die die Einfüllöffnung (3) in der Höhe begrenzt, wobei diese zweite Einrichtung von der Steuerung der ersten Verdichtungseinrichtung (4) zwischen einer eingefahrenen Endstellung und einer ausgefahrenen Endstellung verfahrbar ist, dadurch gekennzeichnet, daß die erste und die zweite Verdichtungseinrichtungen (4, 16) derart in entgegengesetzter Richtung verfahrbar sind, daß die eine in ausgefahrene Stellung, während die andere in eingefahrene Stellung gelangt und umgekehrt, und daß die zweite Verdichtungseinrichtung (16) die Abmessungen der Einfüllöffnung (3) verringert und das in die Verdichtungskammer (1) geförderte Gut weiter verdichtet, wenn die erste Einrichtung (4) in eingefahrene Stellung fährt, und diese Abmessungen vergrößert, wenn die erste Einrichtung (4) in ausgefahrene Stellung fährt.

2. Behälter nach Anspruch 1, dadurch gekennzeichnet, daß die zweite Verdichtungseinrichtung (16) am unteren Ende einer Querwand (17) vorgesehen ist, die um eine zur Drehachse (6) der ersten Verdichtungseinrichtung (4) parallele Achse (10) an den Längswänden (7) des Behälters angelenkt ist.

3. Behälter nach Anspruch 1 oder 2, dadurch gekennzeichnet, daß die erste Verdichtungseinrichtung (4) zwei Seitenarme (5) umfaßt, die an den Längswänden (7) des Behälters drehbar gelagert sind, und mit der zweiten Verdichtungseinrichtung (16) über zwei zwischen letzterer und ihrer Seitenarmen (5) angeordnete Stangen (18) verbunden ist.

4. Behälter nach Anspruch 3, dadurch gekennzeichnet, daß die erste Verdichtungseinrichtung (4) durch die Steuerung zweier Zylinder (8) zwischen Aus- und Einfahrstellung verfahrbar ist, die an ihren jeweiligen Seitenarmen (5) und an den Längswänden (7) des Behälters angelenkt sind.

5. Behälter nach Anspruch 4, dadurch gekennzeichnet, daß die Gelenkachse (10) der Zylinder (8) an den Längswänden (7) mit der Drehachse der die zweite Verdichtungseinrichtung (16) tragenden Querwand (17) übereinstimmt.

6. Behälter nach Anspruch 4 oder 5, dadurch gekennzeichnet, daß die Längsachsen (11) der Zylinder (8) sich über die Drehachse (6) der Seitenarme (5) an den Längswänden (7) des Behälters erstrecken.
